# EUROPÄISCHE PATENTSCHRIFT

(11) **EP 2 052 120 B1**
(45) Veröffentlichungstag und Bekanntmachung des Hinweises auf die Patenterteilung: **17.08.2011**
(21) Anmeldenummer: 07764663.6
(22) Anmeldetag: 15.06.2007
(51) Int. Cl.: E05B 1/00, A47B 95/02

(54) **GRIFFSCHALE ZUM EINKLIPSEN IN EINEM DURCHBRUCH IN EINER DÜNNEN WAND**
HANDLE SHELL FOR CLIPPING INTO A CUTOUT SECTION IN A THIN WALL
CUVETTE DE POIGNÉE POUR LE CLIPSAGE DANS UN PERCEMENT DANS UNE PAROI MINCE

(30) Priorität: 19.08.2006 DE 202006012797 U
(43) Veröffentlichungstag der Anmeldung: 29.04.2009
(73) Patentinhaber: Ramsauer, Dieter, 58332 Schwelm (DE)
(72) Erfinder: Ramsauer, Dieter, 58332 Schwelm (DE)
(74) Vertreter: Stratmann, Ernst
(86) Internationale Anmeldenummer: PCT/EP2007/005286
(87) Internationale Veröffentlichungsnummer: WO 2008/022664

(56) Entgegenhaltungen:
- DE-U1- 29 720 992
- JP-A- 9 310 537
- JP-A- 2006 183 234
- US-A- 3 236 204
- US-A- 3 932 010

## Beschreibung

### Hintergrund der Erfindung

Die Erfindung betrifft eine Griffschale zum Einbau in einem Durchbruch in einer dünnen Wand, mit einem Flanschteil, von dem Befestigungselemente ausgehen, oder der solche aufnimmt, um den Flanschteil an der dünnen Wand festzulegen und mit einem Schalenteil, wobei Flanschteil und Schalenteil zwei getrennt Bauteile sind, wobei das Flanschteil einen ersten, im montierten Zustand auf dem Rand des Durchbruches in der dünnen Wand aufliegenden Flansch aufweist, und wobei das Schalenteil der Griffschale einen weiteren Flansch aufweist, der von dem ersten Flansch und dessen Befestigungselementen nach dem Einbau derart umgriffen ist, dass er zwischen der dünnen Wand und dem ersten Flanschteil zu liegen kommt.

### Stand der Technik

Eine solche Griffschale ist bereits bekannt, siehe die US-A-3 932 010. Von Interesse ist auch beispielsweise der Prospekt Blatt 6-230 oder die DE 297 20 992 U1. Bei der aus der DE 297 20 992 U1 bekannten Anordnung gibt es eine schräge Rückgrifffläche, an die die Hand angreifen kann. Bei schwergängigen Blechtüren oder Schubläden kann es dazu kommen, dass die Hand von dieser schrägen Fläche abgleitet. Die Grifffläche sollte also nach Möglichkeit im rechten Winkel zur Zugrichtung der Hand liegen" also parallel zur dünnen Wand. Bei Griffschalen ist die Herstellung von derartigen Hintergriffbereichen aber schwierig, weil zum Spritzen entsprechender Schalen mit Hintergriff komplizierte Werkzeuge mit Schiebern erforderlich sind.

Auch die Abdichtung macht bei der bekannten Anordnung Probleme.

Schließlich sollte die Option bestehen, zwei sich gegenüberliegende Hintergriffflächen vorzusehen.

### Aufgabe der Erfindung

Aufgabe der Erfindung ist es, eine Griffschale zum Einbau in einem Durchbruch in einer dünnen Wand zu schaffen, die obige Nachteile nicht aufweist, und bei der die Ausgestaltung so sein kann, dass zwei sich gegenüberliegende Griffflächen entstehen. Außerdem soll besondere Stabilität erreicht werden.

### Lösungswege

Gelöst wird die Aufgabe dadurch, dass der weitere Flansch von den Befestigungselementen umgriffen (Fig. 2A) oder durchgriffen (Fig. 1A) ist.

Dadurch wird es möglich, nicht nur ohne komplizierte Spritzform auszukommen und gleichwohl Hintergriffflächen zu schaffen, bei denen nicht die Gefahr besteht, dass die Hand bei schwergängigen Türen oder bei Schubläden abgleitet. Es ist auch möglich, die Schale so zu gestalten, dass zwei sich gegenüberliegende hintergreifbare Flächen entstehen und die Handhabung erleichtert ist, insbesondere wird aber besondere Stabilität erreicht.

Eine klipsartige Einbaumöglichkeit ergibt sich, wenn gemäß einer weiteren Ausführungsform die von dem ersten Flansch ausgehenden Befestigungselemente während des Einbaus mit einem Durchbruchrand in klipsartige Wechselwirkung treten und eine Einlaufschrägfläche und eine dazu in einem annähernd rechten Winkel liegende Halteschrägfläche aufweisen.

Möglich ist aber auch die Schraubbefestigung, wenn z.B. die von dem ersten Flansch im montierten Zustand aufgenommenen Befestigungselemente Befestigungsschrauben sind, die durch Bohrungen oder Einschnitte oder Durchbrüche in der dünnen Wand hindurch geführt sind.

Die für die Befestigungselemente vorgesehenen Durchbrüche in der dünnen Wand können erweitert und/oder mit zusätzlichen Einschnitten versehen sein.

Gemäß einer anderen Ausführungsform können für die Befestigungselemente in der dünnen Wand auch zusätzliche Durchbrüche vorgesehen sein.

Der weitere Flansch kann mit Einschnitten und/oder Durchbrüchen zur Aufnahme oder Hindurchtreten von Befestigungselementen aufweisen.

Gemäß einer anderen Ausführungsform kann das Halteelement einen parallel im montierten Zustand zur dünnen Wand verschieblich im ersten Flansch angeordneter Schlitten darstellen.

Der Schlitten kann senkrecht zur Längserstreckung der Griffschale verschieblich gelagert sein.

Gemäß einer anderen Ausführungsform bildet das Halteelement im Querschnitt ein U oder V, das mit einem Schenkel am ersten Flansch festgelegt ist und dessen zweiter Schenkel eine Zunge bildet, die in Richtung der Längsersteckung der Griffschale federnd beweglich ist.

Diese Ausführungsform entspricht in der Arbeitsweise dem Stand der Technik, die Zunge ist aber dort nur an einer Seite anbringbar, während erfindungsgemäß an zwei gegenüberliegenden Längskanten derartige Zungen vorgesehen werden können, und dadurch die Möglichkeit besteht, zwei Flächen zum Eingriff der Hand vorzusehen.

Der Flansch und das von ihm ausgehende Befestigungselement kann einstückig aus Kunststoff gespritzt sein.

Das aus Kunststoff gespritzte Befestigungselement kann eine Metallfederverstärkung aufweisen, um so die möglicherweise mangelnde Kraft des Kunststoffes zu verstärken.

Eine derartige Metallfederverstärkung kann an den Innenseiten der U-oder V-Schenkel aus Kunststoff anliegen.

Alternativ kann die Metallfederverstärkung zumindest das freie Ende des die Zunge bildenden U- oder V-Schenkels umschließen.

Gemäß einer anderen Ausführungsform kann die Metallfederverstärkung die Gesamtheit des die Zunge bildenden U- oder V-Schenkels umschließen.

Der oder die Durchbrüche in der dünnen Wand können mittels Dichtungsringe abgedichtet sein, die den Querschnitt der von dem weiteren Flansch ausgehenden Schale und/oder jeweils den Querschnitt der von dem ersten Flansch ausgehenden Befestigungselemente umschließen.

Gemäß einer Weiterbildung der Erfindung ist das Schalenteil mit seinem Flansch am Flanschteil der Griffschale vormontiert.

Das Griffloch des Flanschteils der Griffschale kann zur Bildung von Hinterschneidungen zur Erhöhung der Griffigkeit Verengungen aufweisen.

Von den Rändern des Griffloches des Flanschteils können nach innen in Richtung des Schalenteils Griffleisten ausgehen.

### Kurze Beschreibung der Zeichnungen

Die Erfindung wird nachfolgend anhand von Ausführungsbeispielen näher erläutert, die in den Zeichnungen dargestellt sind.

Es zeigt:
- Fig. 1A: eine perspektivische, auseinandergezogene Darstellung einer erfindungsgemäß aufgebauten Griffschale;
- Fig. 1B: ein zu der Griffschale gemäß Fig. 1A passenden Durchbruch in der dünnen Wand;
- Fig. 1C: eine Draufsicht,
- Fig. 1D: eine Seitenansicht, und
- Fig. 1E: eine Rückenansicht auf den Flanschteil der Griffschale gemäß Fig. 1A;
- Fig. 1F und Fig. 1 G: zwei perspektivische Ansichten der vormontierten Griffschale vor bzw. nach dem Anbringen in der dünnen Wand;
- Fig. 1H: eine Stirnansicht,
- Fig. 1I: eine axiale Schnittansicht,
- Fig. 1J: eine Querschnittsansicht und
- Fig. 1 K: eine perspektivische Ansicht von oben auf die Griffschale gemäß Fig. 1A nach Vormontage und Einbringung in die dünne Wand;
- Fig. 2A bis 2K: entsprechende Ansichten einer alternativen Ausführungsform, die mit Dichtungsringen ausgestattet ist;
- Fig. 3A bis 3K: entsprechende Ansichten einer nicht erfindungsgemäßen Griffschale, die mit einer durch eine Metallfeder verstärkten Kunststoffzunge ausgestattet ist;
- Fig. 4A bis 4K: entsprechende Ansichten einer nicht erfindungsgemäßen Griffschale die mit durch eine Metallfeder verstärkten Zungen und mit Dichtungsstreifen ausgestattet ist; und
- Fig. 5A bis 5K: eine noch andere nichterfindungsgemäße Griffschale.

### Detaillierte Beschreibung der Erfindung

Fig. 1A zeigt in einer auseinandergezogenen Darstellung eine Griffschale 110 zum Einklipsen in einem Durchbruch 112 in einer dünnen Wand 114, wie Blechschranktürblatt, Seitenwand eines Blechschrankes oder dgl., mit einem Flanschteil 116, von dem Befestigungselemente 118 ausgehen oder der solche aufnehmen kann, die beim Einklipsen mit einem Durchbruchrand 120 in Wechselwirkung treten und eine Einlaufschrägfläche 122 und eine dazu in einem annähernd rechten Winkel liegende Halteschrägfläche 124 aufweisen. Außerdem umfaßt die Griffschale 110 ein Schalenteil 126. Dieses Schalenteil 126 weist einen weiteren Flansch 128 auf, der von dem Flanschteil 116 und dessen Halteelementen 118 nach dem Einklipsen in die dünne Wand, wie in den Fig. 1F und 1G dargestellt, aber auch in Fig. 1E in einer Längsschnittansicht erkennbar, derart umschlossen wird, dass er zwischen der dünnen Wand 114 und dem Flanschteil 116 zu liegen kommt.

Durch die Zweiteiligkeit der Griffschale ist es möglich, den außenliegenden Flanschteil 116 mit Einschnürungen des von dem Flanschteil 116 und dem Flansch 128 umschlossenen Griffloches 130 zur Bildung von Hinterschneidungen 132 zur Erhöhung der Griffigkeit für Verengungen 134 zu versehen. Durch Zweistückigkeit läßt sich mit einfachen Spritzgußformen sowohl das Flanschteil 116 mit den Befestigungselementen, soweit diese einstückig mit dem Flanschteil verbunden sind, und das Schalenteil 126 mit seiner konischen Schale leicht spritzen.

Die beiden Teile können so gestaltet sein, dass der Flansch 128 des Schalenteils 126 in einer rückspringenden Fläche 136 auf der Rückseite des Flanschteils 116 aufnehmbar ist, siehe Fig. 1J, so dass die Randfläche 140 des Flanschteils 116 bündig auf der Außenfläche 138 der dünnen Wand 114 aufliegt. Bei den in Fig. 1A bis 1K dargestellten Ausführungsformen gehen von dem Flanschteil 116 mit einem Kanal 142 versehene Ansätze 144 aus, in welchen Kanal 142 ein mit Feder 146 ausgestatteter Schlitten 148 axial gegen Federkraft verschieblich angeordnet ist. Dieser z. B. aus einer Metallplatte bestehende Schlitten besitzt die bereits erwähnten Schrägflächen 122, 124, wobei die Einlaufschrägfläche 122 beim Einklipsen der Schale der Durchbruch 112 von einer Kante 120 des Durchbruches 112 gegen die Kraft der Feder in den Kanal 142 ein und zurückgeschoben wird, bis die Halteschrägfläche 124 erreicht ist, woraufhin diese aufgrund der Federkraft 146 die Haltefläche 124 an die untere Kante des Durchbruches 112 anlegt und dadurch spielfrei festhält. Bei der in Fig. 1A erkennbaren Ausführungsform weist der Schalenteil 126 einen Flansch 128 auf, der Durchbrüche 150 zur Aufnahme der Befestigungselemente 118 besitzt. Darauf läßt sich die Griffschale 110 vormontieren, also in einen Zustand bringen, bei dem das Schalenteil 126 mit dem Flanschteil 116 verbunden wird, siehe Fig. 2C, 2D und 2E, welche vormontierte Griffschale dann in den Durchbruch 112 gemäß Fig. 1A und 1 B einklipsbar ist. Dadurch ergibt sich dann die in Fig. 1E dargestellte fertig in der dünnen Wand montierte Griffschale.

Die Ausführungsform gemäß Fig. 1A bis 1K zeigt einen Durchbruch 112, der mit zusätzlichen Einschnitten 152 ausgestaltet ist, was ermöglicht, die Befestigungselemente 118 sehr nahe an dem Schalenteil 126 anzubringen, was zu einer kürzeren Ausführungsform für die Griffschale führt.

Bei der in den Fig. 2A bis 2K dargestellten Ausführungsform ist dagegen in der dünnen Wand 214 für das Befestigungselement 218 ein zusätzlicher Durchbruch 252 vorgesehen, was erlaubt, den Durchbruch 252 mit einem Dichtungsring 254 auszustatten, weil jetzt ein Steg 256 zwischen den Durchbrüchen 212 und 252 vorgesehen ist, auf den der Dichtungsring 254 sich lagern kann. Bei dem Durchbruch 212 ist ein entsprechender größerer Dichtring 258 vorgesehen, indem in der rückspringenden Fläche 236 der Fig. 2E eine entsprechende nutförmige Aufnahme 260 vorgesehen ist. Entsprechend ist auch für das Befestigungselement 218 eine Ringnut 262 vorgesehen. Wie die Fig. 2F erkennen läßt, besitzt hier der Flansch 228 keine Durchbrüche zum Durchtritt der Befestigungselemente 218. Eine Vormontage ist daher nicht vorgesehen, vielmehr wird gemäß Fig. 2F zuerst das Schalenteil 226 in den Durchbruch 212 der dünnen Wand eingesteckt (ohne Klipswirkung) und anschließend der Flanschteil 216 mit den beiden Befestigungselementen 218 in die entsprechenden Durchbrüche 252 in der dünnen Wand 214 eingeklipst und führt dann zu dem in Fig. 2G dargestellten Bild.

Bei der nicht erfindungsgemäßen Griffschale gemäß Fig. 3A bis 3K ist ein anderes Befestigungselement 318 vorgesehen, das hier im Querschnitt ein U oder V bildet und mit einem Schenkel 364 am ersten Flanschteil 316 festgelegt ist und dessen zweiter Schenkel 366 eine Zunge bildet, die in Richtung der Längsersteckung der Griffschale 310 federnd beweglich ist. Da die Federkraft von Kunststoffen begrenzt ist, kann es zweckmäßig sein, wie bei Fig. 3A eine Metallfederverstärkung 368 vorzusehen, wobei hier die Metallfederverstärkung an den Innenseiten der U- oder V-Schenkel der aus Kunststoff bestehenden Halteelementeinrichtung 318 anliegt.

Bei der in Fig. 4A dargestellten weiteren nicht erfindungsgemäßen Griffschale ist diese Feder so gestaltet, dass die Metallfederverstärkung 468 zumindest das freie Ende 370 des die Zunge bildenden U- oder V-Schenkels 466 umschließt. Bei der Anordnung gemäß Fig. 3A umschließt die Metallfederverstärkung 368 dagegen die Gesamtheit des die Zunge bildenden U- oder V-Schenkels 364, 366.

Bei der nicht erfindungsgemäßen Griffschale gemäß den Fig. 5A bis 5K ist keine Verstärkung durch eine Metallfeder vorgesehen, im übrigen ähnelt diese Ausführungsform der der Fig. 3A bis 3K.

Die Sicherheit wird noch erhöht, wenn von den Rändern des Griffloches 530 und des Flanschteils 516 Griffleisten 572 nach innen in Richtung des Schalenteils 526 ausgehen.

Auch eine Befestigung mit Schrauben ist möglich, nicht dargestellt, wobei die Schrauben durch Bohrungen oder Einschnitte oder Durchbrüche in der dünnen Wand hindurch geführt sind. Der erste Flansch kann Gewindesacklöcher aufweisen, die in der Flanschauflagefläche münden und die Schrauben aufnehmen, deren Kopf sich z.B. auf der Rückseite der dünnen Wand abstützen.

### Gewerbliche Auswertbarkeit der Erfindung

Die Erfindung ist im Schaltschrankbau gewerblich auswertbar.

### Bezugszeichenliste:

- 110,210,310: Griffschale
- 112,212: Durchbruch
- 114, 214: dünne Wand
- 116, 216, 316, 516: Flanschteil
- 118,218,318: Befestigungselement
- 120: Durchbruchrand
- 122: Einlaufschrägfläche
- 124: Halteschrägfläche
- 126,226,526: Schalenteil
- 128, 228: Flansch
- 130,530: Griffloch
- 131: weiterer Flansch
- 132: Hinterschneidungen
- 134: Verengungen
- 136, 236: rückspringende Fläche
- 138: Außenfläche
- 140: Randfläche
- 142: Kanal
- 144: Ansatz
- 146: Feder
- 148: Schlitten
- 150: Durchbruch
- 152, 252: Einschnitt, Durchbruch
- 254: Dichtungsring
- 256: Steg
- 258: Dichtring
- 260: Nut für Runddichtung
- 262: Nut
- 364: Schenkel
- 366, 466: zweiter Schenkel (Zunge)
- 368, 468: Metallfederverstärkung
- 470: freies Ende
- 172,572: Griffleisten

## Patentansprüche

1. Griffschale (110) zum Einbau in einem Durchbruch (112) in einer dünnen Wand (114), mit einem Flanschteil (116), von dem Befestigungselemente (118) ausgehen oder der solche aufnehmen kann, um den Flanschteil (116) an der dünnen Wand (114) festzulegen, und mit einem Schalenteil (126), wobei Flanschteil (116) und Schalenteil (126) zwei getrennte Bauteile sind, wobei das Flanschteil (116) einen ersten, im montierten Zustand auf dem Rand des Durchbruches (112) in der dünnen Wand (114) aufliegenden Flansch (131) aufweist, und wobei das Schalenteil (126) der Griffschale (110) einen weiteren Flansch (128) aufweist, der von dem ersten Flansch (131) nach dem Einbau derart umgriffen ist, dass er zwischen der dünnen Wand (114) und dem ersten Flansch (131) zu liegen kommt, **dadurch gekennzeichnet, dass** der weitere Flansch (128) mit Einschnitten oder Durchbrüchen (150) zur Aufnahme oder Hindurchtreten von Befestigungselementen (118) ausgestattet ist.

2. Griffschale nach Anspruch 1, **dadurch gekennzeichnet, dass** der weitere Flansch (128) von den Befestigungselementen (118) umgriffen oder durchgriffen ist.

3. Griffschale nach Anspruch 1 oder 2, **dadurch gekennzeichnet, dass** die von dem ersten Flansch (131) ausgehenden Befestigungselemente (118) während des Einbaus mit einem Durchbruchrand (120) in klipsartige Wechselwirkung treten und eine Einlaufschrägfläche (122) und eine dazu in einem annähernd rechten Winkel liegende Halteschrägfläche (124) aufweisen.

4. Griffschale nach Anspruch 1 oder 2, **dadurch gekennzeichnet, dass** die von dem ersten Flansch (131) im montierten Zustand aufgenommenen Befestigungselemente Befestigungsschrauben sind, die durch Bohrungen oder Einschnitte oder Durchbrüche in der dünnen Wand hindurch geführt sind.

5. Griffschale nach einem der Ansprüche 1, 2, 3, **dadurch gekennzeichnet, dass** das Befestigungselement (118) einen im montierten Zustand parallel zur dünnen Wand (114) verschieblich im ersten Flansch (131) angeordneter Schlitten (148) ist. 5

6. Griffschale nach Aspruch 5, **dadurch gekennzeichnet, dass** der Schlitten (148) senkrecht zur Längserstreckung der Griffschale (110) verschieblich gelagert ist.

7. Griffschale nach einem der Ansprüche 1 bis 6, **dadurch gekennzeichnet, dass** im montierten Zustand der oder die Durchbrüche in der dünnen Wand mittels Dichtungsringen (254) abgedichtet sind, die den Querschnitt der von dem weiteren Flansch ausgehende Schale bzw. jeweils den Querschnitt der von dem ersten Flansch ausgehenden Befestigungselemente umschließen.

8. Griffschale nach einem der Ansprüche 1 bis 7, **dadurch gekennzeichnet, dass** das Schalenteil (126) mit seinem Flansch (128) am Flanschteil (116) der Griffschale (110) vormontierbar ist. 8

9. Griffschale nach einem der Ansprüche 1 bis 8, **dadurch gekennzeichnet, dass** ein Griffloch (130) des Flanschteils (116) der Griffschale (110) zur Bildung von Hinterschneidungen (132) zur Erhöhung der Griffigkeit Verengungen (134) aufweist.

10. Griffschale nach Anspruch 9, **dadurch gekennzeichnet, dass** von den Rändern des Griffloches (130) des Flanschteils (116) Griffleisten (172) nach innen in Richtung des Schalenteils (126) ausgehen.

11. Dünne Wand und Griffschale nach Anspruch 1, 2, 3 oder 4, **dadurch gekennzeichnet, dass** für die Befestigungselemente (118) der Durchbruch (112) in der dünnen Wand (114) erweitert oder mit zusätzlichen Einschnitten (152) versehen ist.

12. Dünne Wand und Griffschale nach Anspruch 1, 2, 3 oder 4, **dadurch gekennzeichnet, dass** für die Befestigungselemente (218) in der dünnen Wand (214) zusätzliche Durchbrüche (252) vorgesehen sind.

## Claims

1. A moulded recess (110) for installation in a cutout (112) in a thin wall (114), with a flange part (116), from which fixing elements (118) proceed or which can receive such fixing elements, in order to locate the flange part (116) on the thin wall (114), and with a moulding part (126), wherein flange part (116) and moulding part (126) are two separate components, wherein the flange part (116) has a first flange (131) which in the mounted state rests on the edge of the cutout (112) in the thin wall (114), and wherein the moulding part (126) of the moulded recess (110) has a further flange (128) which after installation is encompassed by the first flange (131) such that it comes to lie between the thin wall (114) and the first flange (131), **characterised in that** the further flange (128) is equipped with recesses or cutouts (150) for receiving or penetration of fixing elements (118).

2. The moulded recess according to Claim 1, **characterised in that** the further flange (128) is encompassed or reached through by the fixing elements (118).

3. The moulded recess according to Claim 1 or 2, **characterised in that** the fixing elements (118) proceeding from the first flange (131) come into clip-like interaction with a cutout edge (120) during installation and have a run-in inclined surface (122) and a retaining inclined surface (124) which lies at approximately a right angle thereto.

4. The moulded recess according to Claim 1 or 2, **characterised in that** the fixing elements received by the first flange (131) in the mounted state are fixing screws which are guided through bores or recesses or cutouts in the thin wall.

5. The moulded recess according to one of Claims 1, 2, 3, **characterised in that** the fixing element (118) is a slide (148) arranged displaceably in the first flange (131) parallel to the thin wall (114) in the mounted state.

6. The moulded recess according to Claim 5, **characterised in that** the slide (148) is displaceably mounted perpendicular to the longitudinal extension of the moulded recess (110).

7. The moulded recess according to one of Claims 1 to 6, **characterised in that**, in the mounted state, the cutout(s) in the thin wall is/are sealed by means of sealing rings (254) which enclose the cross-section of the shell proceeding from the further flange or in each case the cross-section of the fixing elements proceeding from the first flange.

8. The moulded recess according to one of Claims 1 to 7, **characterised in that** the moulding part (126) can be premounted with its flange (128) on the flange part (116) of the moulded recess (110).

9. The moulded recess according to one of Claims 1 to 8, **characterised in that** a handle hole (130) of the flange part (116) of the moulded recess (110) has contractions (134) to form undercuts (132) in order to enhance grip.

10. The moulded recess according to Claim 9, **characterised in that** handle strips (172) proceed inwards in the direction of the moulding part (126) from the edges of the handle hole (130) of the flange part (116).

11. The thin wall and moulded recess according to Claim 1, 2, 3 or 4, **characterised in that** the cutout (112) in the thin wall (114) is extended or provided with additional recesses (152) for the fixing elements (118).

12. The thin wall and moulded recess according to Claim 1, 2, 3 or 4, **characterised in that** additional cutouts (252) are provided for the fixing elements (218) in the thin wall (214).

## Revendications

1. Cuvette de poignée (110) destinée à être monté dans une traversée (112) dans une paroi mince (114), comprenant une partie de bride (116), de laquelle partent des éléments de fixation (118) ou bien qui est capable de recevoir de tels éléments, afin d'immobiliser la partie de bride (116) sur la paroi mince (114), et avec une partie de cuvette (126), la partie de bride (116) et la partie de cuvette (126) étant des composants séparés, telle que la partie de bride (116) comprend une première bride (131) appliquée, dans la situation montée, sur la bordure de la traversée (112) dans la paroi mince (114), et telle que la partie de cuvette (126) de la cuvette de poignée (110) comprend une autre bride (128) qui, après le montage, est entourée par la première bride (131) de telle façon qu'elle vient se placer entre la paroi mince (114) et la première bride (131),
**caractérisée en ce que** l'autre bride (128) est pourvue d'entailles ou de traversées (150) pour la réception ou pour le passage d'éléments de fixation (118).

2. Cuvette de poignée selon la revendication 1, **caractérisée en ce que** l'autre bride (128) est entourée ou traversée par les éléments de fixation (118).

3. Cuvette de poignée selon la revendication 1 ou 2, **caractérisée en ce que**, pendant le montage, les éléments de fixation (118) qui partent de la première bride (131) entrent en coopération par clipsage avec une bordure (120) de la traversée, et comprennent une surface inclinée de pénétration (122) et une surface inclinée de maintien (124) disposée approximativement à angle droit par rapport à celle-ci.

4. Cuvette de poignée selon la revendication 1 ou 2, **caractérisée en ce que** les éléments de fixation reçus dans la situation montée par la première bride (131) sont des vis de fixation qui sont passées à travers des perçages ou des entailles ou encore des traversées dans la paroi mince.

5. Cuvette de poignée selon l'une des revendications 1, 2 ou 3, **caractérisée en ce que** l'élément de fixation (118) est un chariot (148) agencé, dans la situation montée, dans la première bride (131) en translation parallèlement à la paroi mince (114).

6. Cuvette de poignée selon la revendication 5, **caractérisée en ce que** le chariot (148) est monté en translation perpendiculairement à l'extension longitudinale de la cuvette de poignée (110).

7. Cuvette de poignée selon l'une des revendications 1 à 6, **caractérisée en ce que**, dans la situation montée, la ou les traversée(s) dans la paroi mince est/sont étanchée(s) au moyen de bagues d'étanchéité (254) qui encerclent la section transversale de la cuvette partant de l'autre bride ou respectivement la section transversale des éléments de fixation partant de la première bride.

8. Cuvette de poignée selon l'une des revendications 1 à 7, **caractérisée en ce que** la partie de cuvette (126) est capable d'être préalablement montée avec sa bride (128) sur la partie de bride (116) de la cuvette de poignée (110).

9. Cuvette de poignée selon l'une des revendications 1 à 8, **caractérisée en ce qu'**un trou de poignée (130) de la partie de bride (116) de la cuvette de poignée (110) comprend des rétrécissements (134) destinés à former des contre-dépouilles (132) pour augmenter la capacité de préhension.

10. Cuvette de poignée selon la revendication 9, **caractérisée en ce que** des barrettes de préhension (172) partent depuis les bordures du trou de poignée (103) de la partie de bride (116) vers l'intérieur en direction de la partie de cuvette (126).

11. Ensemble formé par une paroi mince et une cuvette de poignée selon la revendication 1, 2, 3 ou 4, **caractérisé en ce que** pour les éléments de fixation (118), la traversée (112) dans la paroi mince (114) et élargie ou est pourvue d'entailles supplémentaires (152).

12. Ensemble formé par une paroi mince et une cuvette de poignée selon la revendication 1, 2, 3 ou 4, **caractérisé en ce que** pour les éléments de fixation (218), il est prévu des traversées supplémentaires (252) dans la paroi mince (214).
